# EUROPÄISCHE PATENTSCHRIFT

(11) **EP 2 896 764 B1**
(45) Veröffentlichungstag und Bekanntmachung des Hinweises auf die Patenterteilung: **05.06.2019**
(21) Anmeldenummer: 14157722.1
(22) Anmeldetag: 04.03.2014
(51) Int. Cl.: E04F 11/18

(54) **System zur Halterung von Geländerplatten und Verfahren zur Einstellung der Vertikalneigung von Geländerplatten**
Retention system for railing panels and method for adjusting the vertical inclination of railing panels
Système de support de plaques de balustrades et procédé de réglage de l'inclinaison verticale des plaques de balustrades

(30) Priorität: 15.01.2014 EP 14151281; 16.01.2014 EP 14151448
(43) Veröffentlichungstag der Anmeldung: 22.07.2015
(73) Patentinhaber: Q-Railing Europe GmbH & Co. KG, 46446 Emmerich am Rhein (DE)
(72) Erfinder:
(74) Vertreter: Bungartz Christophersen Partnerschaft mbB Patentanwälte

(56) Entgegenhaltungen:
- EP-A1- 1 647 663
- EP-A1- 1 818 476
- WO-A2-2011/095779
- DE-U1-202013 104 330
- US-A1- 2010 307 082

## Beschreibung

Die Erfindung betrifft ein System zur Halterung von Geländerplatten, insbesondere eine Halterung für die Platten eines Ganzglasgeländers, sowie ein Einlegeteil, dass in ein bevorzugt vorzusehendes Halteprofil eingelegt werden kann. Das System und dessen vorgenannte Komponenten eignen sich insbesondere für die Halterung von freistehenden Ganzglasgeländerplatten an Bauwerksteilen. Die Erfindung betrifft ferner ein Verfahren zum Einstellen der Vertikalneigung einer Geländerplatte.

In jüngerer Zeit werden vermehrt Geländer verbaut, bei denen Ganzglasgeländerplatten zum Einsatz kommen, die weitgehend frei stehend und nur mit ihrem unteren Rand in einem an einem Bauwerksteil verankerten Halteprofil eingesetzt sind. Hierbei muss nicht nur das Halteprofil sicher am Bauwerk verankert sein. Diese schweren Glasplatten selbst müssen fest im Halteprofil gehalten sein und ausreichend Kräfte aufnehmen können, um als zuverlässige Absturzsicherung dienen zu können. Dabei können die Kräfte, die über die Glasplatte auf das Halteprofil wirken, wenn sich zum Beispiel eine oder mehrere Personen gegen das Geländer lehnen, aufgrund der Hebelverhältnisse erheblich sein.

Gleichzeitig werden derartige Ganzglasgeländer als Designobjekte angesehen und es werden hohe Anforderungen an die optische Gefälligkeit und den Qualitätseindruck eines solchen Geländers gestellt. Ein Aspekt, der in diesem Zusammenhang von hoher Bedeutung ist, ist, dass die bei einem solchen Geländer zahlreich nebeneinander angeordneten einzelnen Geländerplatten bei der Montage präzise zueinander ausgerichtet werden müssen, damit ein sich über eine längere Strecke erstreckendes Geländer mit seinen zahlreichen benachbarten Einzelplatten insgesamt ein stimmiges Gesamtbild abgibt. Zwar lassen sich die Halteprofile und die Geländerplatten mit geringen Toleranzen herstellen, jedoch verlaufen insbesondere die Bauwerksteile, an denen die Halteprofile montiert werden, oftmals nicht ausreichend gerichtet, so dass ein Einstellen der Vertikalneigung der Geländerplatten erforderlich ist, damit die Geländerplatten entlang des Geländerverlaufs zueinander fluchtend ausgerichtet sind. Hierbei ist zu bedenken, dass schon eine geringe Vertikalneigungsabweichung am im Halteprofil eingesetzten unteren Rand der Geländerplatte gegenüber der benachbarten Geländerplatte sich am oberen Rand der Geländerplatte wegen der geometrischen Verhältnisse potenziert und große Auswirkungen haben kann.

Um das präzise Einstellen der Vertikalneigung von Ganzglasgeländerplatten zu ermöglichen, sind verschiedene Ansätze bekannt. Die DE 103 38 816 B3 offenbart die Möglichkeit, das Halteprofil gegenüber einem fest mit dem Bauwerk verankerten Grundprofil zu verschwenken. Die DE 10 2006 028 766 A1 beschreibt demgegenüber die Möglichkeit, am Grund des fest an dem Bauwerksteil verankerten Halteprofils eine horizontal verstellbare Glasplattenlagerung vorzusehen, auf dem die Glasplatte mit ihrer unteren Stirnkante aufsitzt. Einen ähnlichen Ansatz beschreibt die DE 10 2009 008 307 A1, wobei hier die Ausrichtung der Glasplatte über keilförmige Klemmfederelemente, die am oberen Rand der Halteprofils zwischen Glasplatte und Halteprofil eingetrieben werden können, realisiert wird.

Weitere Systeme zur Einstellung der Vertikalneigung von Geländerplatten sind aus den Druckschriften DE 20 2013 104 330 U1, US 2010/0307082 A1 und WO 2011/095779 A2 bekannt.

Um die vorstehend genannten Ansätze zu verwirklichen, sind aufwendige Konstruktionen der Halteprofile und eine Vielzahl von Bauteilen erforderlich. So kommen zum Beispiel zur Verstellung von Stellelementen Stellschrauben zum Einsatz, für die wiederum korrespondierende Gewinde, Bohrungen oder sonstige Materialausnehmungen vorzusehen sind. Die Bauteile müssen in den Halteprofilen und/oder die Halteprofile müssen in Grundprofilen, gegenüber denen sie dann verstellbar sind, Platz finden, was die bekannten Systeme insgesamt unnötig breit und daher optisch ausladend macht. Auch ist die Herstellung bzw. Vormontage derartiger Haltesyste me aufgrund der Vielzahl der miteinander zusammenwirkenden Bauteile aufwendig. Nicht zuletzt erfordern die bekannten Ansätze zusätzliche Qualitätssicherungsmaßnahmen und eine aufwendigere Lagerlogistik. Auch ist der Aufwand für Monteure, die ein solches System an der Baustelle zu montieren haben, verhältnismäßig hoch. Insbesondere lassen sich bei den bekannten Systemen die Geländerplatten nach deren Einsetzen in die Plattenaufnahme nicht von einer frei wählbaren Seite einstellen, was vor allem dann von Nachteil ist, wenn das Geländer in erster Linie als Absturzsicherung an einer Balustrade, einem Balkon oder einem sonstigen bauseitigen Vorsprung eingesetzt werden soll und der Zugang zu der einer am Geländer stehenden Person abgewandten freien Seite der Plattenaufnahme durch die eingesetzte Geländerplatte versperrt ist.

Nachteilig an den bekannten Systemen ist außerdem, dass sich Probleme bzw. ein erhöhter Aufwand bei der Montage ergeben können, falls der der Versatz von einem Halteprofil zum benachbarten Halteprofil bauwerksbedingt so groß ist, dass sich die Glasplatten nicht Halteprofil übergreifend einsetzen lassen. Schließlich können die erforderlichen konstruktiven Details (z.B. Bohrungen, Gewinde oder sonstige Aussparungen) die strukturelle Integrität des Halteprofils nachteilig beeinflussen und es besteht eine erhöhte Gefahr von Bauteilversagen.

Dieser Aufwand erscheint vor dem Hintergrund, dass die Verstellmöglichkeiten, die die bekannten System bieten, nach einer einmal erfolgten Geländerinstallation im Grunde nie wieder benötigt werden, kaum gerechtfertigt.

Schließlich ist bei den aus dem Stand der Technik bekannten Systemen zu bedenken, dass diese ein zerstörungsfreies und Entnehmen und Wiederverwenden einzelner Komponenten nicht ermöglichen. Dies gilt insbesondere für sogenannte Nass-Systeme, bei denen die Glasplatte mit anderen Komponenten des Einstellmechanismus fest verbunden ist, beispielsweise durch einen Kleber oder eine Vergussmasse. Die Einstellbarkeit derartiger Systeme, insbesondere die Nachkorrigierbarkeit, wird dadurch stärker limitiert als dies bei Trocken-Systemen der Fall ist, bei denen die Einzelkomponenten jederzeit wieder entnommen, voneinander getrennt, (teilweise) ausgetauscht und wieder neu zusammengesetzt werden können. Aufgabe der Erfindung ist es daher, ein System zur Halterung von Geländerplatten, insbesondere von Ganzglasgeländerplatten, und dessen Komponenten zu Verfügung zu stellen, das die vorstehend beschriebenen Nachteile weitgehend minimiert. Das System soll einfach herzustellen sein, mit wenigen Bauteilen auskommen, eine robuste Halterung der Geländerplatten am Bauwerk ermöglichen, vor Ort einfach zu montieren sein und eine einfache und bevorzugt reversible Einstellbarkeit der Vertikalneigung der Geländerplatten ermöglichen.

Die Erfindung stellt zur Lösung dieser Aufgabe ein System zur Halterung von Geländerplatten an einem Bauwerksteil gemäß Anspruch 1 bzw. ein Verfahren gemäß Anspruch 13 bereit, wobei von einer Plattenaufnahme eine Geländerplatte aufgenommen und innerhalb der sie fest verspannt werden kann, zur Verfügung, bei dem ein Drehpol (P) innerhalb der Plattenaufnahme und auf Seiten einer Flachseite der Geländerplatte vorgesehen ist, um den die Geländerplatte zum Zwecke ihrer Vertikalausrichtung bei ihrer Fixierung im Halteprofil verschwenkt werden kann.

Das System zur Halterung der Geländerplatte weist bevorzugt ein Halteprofil auf, das die Plattenaufnahme ausbildet. Die Plattenaufnahme kann bei Verwendung eines ausreichend festen und belastbaren Baumaterials aber auch direkt in den Baukörper eingelassen oder eingearbeitet sein. So ist beispielsweise denkbar, dass die Plattenaufnahme von einer unmittelbar in einen ausreichend festen Beton eingeschnittenen oder eingegossenen Aufnahmenut gebildet sein, in die die Geländerplatte unmittelbar eingesetzt wird.

Der erhabene Drehpol steht bevorzugt seitlich in die Plattenaufnahme hervor, so dass die dem Drehpol nach dem Einsetzen der Geländerplatte in die Plattenaufnahme zugewandte Flachseite der Geländerplatte (Drehpolseite) mit dem Drehpol während des Verspannens der Geländerplatte in der Halteleiste mittelbar oder unmittelbar in Anlage kommt. Dabei ragt der erhabene Drehpol bevorzugt ausgehend von dem Halteprofil oder einem in das Halteprofil eingesetzten Einsetzteil in die Plattenaufnahme hinein.

Alternativ kann vorgesehen sein, dass der erhabene der Drehpol an einer Flachseite der Geländerplatte ausgebildet ist (der Drehpolseite), insbesondere also an deren nach bestimmungsgemäßem Einsetzen in die Plattenaufnahme eintauchenden unteren Randabschnitt. In diesem Fall kommt der Drehpol nach Einsetzen der Geländerplatte und während des Fixierens bzw. Verspannens der Geländerplatte in dem Halteprofil mit dem Halteprofil oder dem Baukörper, der die Plattenaufnahme ausbildet, mittelbar oder unmittelbar in Anlage, bei Verwendung eines Halteprofils also insbesondere mit dem die Plattenaufnahme definierenden Materialbereich des Halteprofils. Der Drehpol kann beispielsweise an einer Drehpolplatte bzw. einem Drehpolaufsatz angeordnet sein, die bzw. der an der Geländerplatte befestigt, insbesondere aufgeklebt oder angeklemmt sein kann.

Der Drehpol bildet somit eine erhabene Kontaktstelle, die während des Fixierens der Geländerplatte in der Plattenaufnahme eine sich längs des Geländers erstreckende Drehachse definiert, um die die Geländerplatte zum Zwecke ihrer Vertikalausrichtung bei ihrer Fixierung im Halteprofil verschwenkt werden kann. Über den Drehpol werden ferner die Klemmkräfte, die auf der der Drehpolseite der Geländerplatte abgewandten Klemmseite über Klemmteile zur Fixierung der Geländerplatte im Halteprofil aufgebracht werden, abgestützt.

Dass die Geländerplattenseite oder der die Plattenaufnahme definierende Materialbereich des Halteprofils mit dem Drehpol unmittelbar oder mittelbar in Anlage kommen kann, bedeutet, dass das Geländerplattenmaterial oder der die Plattenaufnahme definierende Materialbereich des Halteprofils entweder direkt (unmittelbar) an dem den Drehpol bildenden Material anliegt oder dass zwischen dem Material der Geländerplatte oder dem die Plattenaufnahme definierenden Materialbereich des Halteprofils und dem den Drehpol bildenden Material wenigstens eine weitere Zwischenlage vorgesehen sein kann (mittelbares Anliegen). Letzteres kann insbesondere dann sinnvoll sein, wenn das Drehpolmaterial Metall ist und ein direkter Kontakt zwischen Metall und dem Geländerplattenmaterial (vorzugsweise Glas) vermieden werden soll.

Der insbesondere einseitig auf einer Seite der Plattenaufnahme vorgesehene und in diese hervorstehende Drehpol kann von einer Reihe einzelner punktueller, sich längs der Plattenaufnahme in Abständen vorgesehenen Materialerhebungen gebildet sein. Bevorzugt wird der Drehpol jedoch als längliche, wulstförmige Erhebung ausgebildet sein und seitlich in die Plattenaufnahme hineinragen und sich in Längsrichtung über zumindest einen Teil der Plattenaufnahme erstrecken. Letzteres ist bevorzugt, weil sich hierdurch ein Linienkontakt zwischen Geländerplattenflachseite und der den Drehpol bildenden Erhebung ergibt, so dass punktuelle Spannungsspitzen im Geländerplattenmaterial besser vermieden werden können.

Es kann vorgesehen sein, dass der Drehpol an eine die Plattenaufnahme bildende seitliche Wandung des Halteprofilquerschnitts angeformt ist. Insbesondere kann der Drehpol von dem Material des Halteprofils selbst gebildet und als werkstoffeinstückiger, integraler Bestandteil des Halterprofils an diesem angeformt sein. Das Halteprofil ist üblicherweise ein Extrusionsprofil, so dass der Drehpol bei der Herstellung des Halteprofils zusammen mit diesem extrudiert werden kann.

Um einen späteren direkten Kontakt des Metalls des Halteprofils mit dem Geländerplattenmaterial zu vermeiden, kann an der Geländerplatte eine Schutzlage vorgesehen sein, zum Beispiel eine im Bereich des unteren, in die Plattenaufnahme hineinragenden Rands der Geländerplattenseite aufgebrachte Metall- oder Kunststofflage, die beispielsweise auf die Geländerplattenoberfläche aufgeklebt sein kann.

Eine weitere Möglichkeit, den unmittelbaren Kontakt des Geländerplattenmaterials mit dem Metall des Halteprofils zu vermeiden, ist, den Drehpol an einem in die Plattenaufnahme des Halteprofils einzusetzenden Einlegteil vorzusehen, insbesondere werkstoffeinstückig an diesem anzuformen. Ein derartiges Einlegeteil weist an der nach bestimmungsgemäßem Einbau zu einer Flachseite der Geländerplatte hin weisenden Seite den erhabenen Drehpol auf, der nach Einsetzen des Einlegeteils in die Plattenaufnahme seitlich in die Plattenaufnahme hervorsteht, so dass die dem Drehpol zugewandte Geländerplattenseite (Drehpolseite) nach Einsetzen der Geländerplatte in die Plattenaufnahme mit dem Drehpol mittelbar oder unmittelbar in Anlage kommt. Dieses Einlegeteil kann aus einem Kunststoff sein, dessen Materialbeschaffenheit, insbesondere Materialhärte, so ausgewählt wird, dass die spätere Materialpaarung und etwaige Dämpfungseigenschaften im Kontaktbereich berücksichtigt sind.

Durch Versuche hat sich eine Ausgestaltung als besonders vorteilhaft herausgestellt, bei der die den Drehpol bildende gegenüber der angrenzenden, benachbarten Oberfläche erhabenen Kontaktstelle von einem oder mehreren aufgesetzten Weichkunststoffteilen gebildet ist, die an dem den Drehpol bildenden Bauteil aufgesetzt sind. Ein derartiges Weichkunststoffteil kann insbesondere von einem Weichkunststoffstreifen wie einer (Gummi-)Schnur oder einem (Gummi-)Profilstreifen gebildet sein. An dem das Weichkunststoffteil tragenden Bauteil kann eine an das Weichkunststoffteil angepasste Aufnahme, im Fall der Verwendung eines Weichkunststoffstreifens insbesondere eine Nut, ausgebildet sein, in das Weichkunststoffteil eingelegt und fixiert wird, zum Beispiel durch Klemmung oder Klebung.

Um die Vertikalausrichtung der Geländerplatte einzustellen und die Geländerplatte fest im Halteprofil zu verspannen, sieht das System ein oder mehrere Klemmteile vor, die auf der dem Drehpol der Geländerplatte gegenüberliegenden Geländerplattenseite (Klemmseite) zwischen Halteprofil und Geländerplatte einzuschieben und/oder einzuschlagen sind. Es kommen bevorzugt mehrere Klemmteilsätze mit je zwei Klemmteilen, insbesondere mit jeweils einem oberen Klemmteil und einem unteren Klemmteil, zum Einsatz, die versetzt zueinander angeordnet werden, so dass auch der untere der beiden Klemmteile nach deren bestimmungsgemäßer Positionierung zugänglich bleibt. Die Klemmteile sind bevorzugt keilförmig ausgestaltet und haben weisen eine an den Klemmspalt angepasste Keilform auf.

Es hat sich als vorteilhaft herausgestellt, den Drehpol in der unteren Hälfte der Plattenaufnahme vorzusehen. Durch einen gezielten Einsatz der Klemmteile lässt sich die Vertikalneigung der Glasplatten so am effektivsten einstellen.

Zwecks Verspannens der Geländerplatte im Halteprofil werden die Klemmteile zwischen der dem Drehpol abgewandten Geländerplattenseite (Klemmseite) und dem Halteprofil eingetrieben. Je nach Positionierung der Klemmteile stellt sich eine unterschiedliche Vertikalneigung der Geländerplatte ein.

Die Erfindung ermöglicht somit ein Verfahren zur Vertikalausrichtung einer in die Plattenaufnahme eines Halteprofils eingesetzten Geländerplatte, bei der nach dem Einsetzen der Geländerplatte in die Plattenaufnahme lediglich ein oder mehrere Klemmteile in die Plattenaufnahme zwischen der dem Drehpol abgewandten Geländerplattenseite (Klemmseite) und der der Klemmseite zugewandten und die Plattenaufnahme mit bildenden Wandung des Halteprofils eingeschlagen und/oder eingeschoben werden müssen, wobei eine Veränderung der Vertikalausrichtung der Geländerplatte lediglich die vertikale Klemmteilposition zu variieren ist. Wie vorstehend beschrieben kann vor dem Einsetzen der Geländerplatte ein Einlegeteil, an dem der Drehpol ausgebildet ist, in das Halteprofil eingelegt werden.

Das beschriebene System zur Halterung von Geländerplatten bzw. das Verfahren zur Einstellung der Vertikalneigung der Geländerplatte zeichnet sich somit durch einen sehr einfachen Aufbau mit wenigen Bauteilen aus. Der Montageaufwand ist gering. Dadurch, dass in den Halteprofilen zum Zweck der Einstellung der Vertikalneigung keine Bohrungen oder ähnliche Materialwegnahmen erforderlich sind, bleibt die strukturelle Integrität der Halteprofile unbeeinflusst. Zudem genügt das System höchsten optischen Ansprüchen, da im Grunde keine optisch störenden Schrauben oder sonstige Stellglieder sowie neben dem eigentlichen Halteprofil keine zusätzlichen Profile Verwendung finden, die für ein eher zerklüftetes Erscheinungsbild sorgen oder aufwendig durch Abdeckleisten oder ähnliches zu kaschieren wären. Bauteile oder Mechanismen, die die Gefahr eines Bauteilversagens oder von Funktionsstörungen in sich bergen, sind im Grunde nicht vorhanden. Zur Einstellung der Vertikalneigung der Geländerplatten muss die Konstruktion nach dem Einsetzen der Geländerplatte in die Plattenaufnahme nur auf der Klemmseite der Geländerplatte zugänglich sein. Durch die Ausführung als reines Trocken-System ist eine einfache und zerstörungsfreie Austauschbarkeit der Einzelkomponenten sowie deren Wiederverwendbarkeit gewährleistet. Eine Nachkorrektur der Geländerplattenausrichtung oder der gezielte Austausch von bestimmten Einzelkomponenten ist jederzeit möglich.

In den Zeichnungen zeigt:
- Fig. 1: eine Gegenüberstellung einer in einem Halteprofil eingesetzten und fest verspannten Ganzglasgeländerplatte in drei verschiedenen Position mit jeweils unterschiedlichen Vertikalneigungen,
- Fig. 2a/b: ein Einlegeteil zum Einsetzen in ein Halteprofil mit einem daran ausgebildeten Drehpol,
- Fig. 3 a/b: ein erstes, unteres Klemmteil zum Einschieben oder Einschlagen in die Plattenaufnahme zwischen Geländerplatte und Halteprofil,
- Fig. 4 a/b: ein zweites, oberes Klemmteil zum Einschieben oder Einschlagen in die Plattenaufnahme zwischen Geländerplatte und Halteprofil, und
- Fig. 5: eine zu dem in Figur 2a und Figur 2b gezeigten Einlegeteil alternative Ausgestaltung mit einem von einer Gummischnur gebildeten Drehpol.

Figur 1 zeigt eine Gegenüberstellung einer in einem Halteprofil 1 eingesetzten und fest verspannten Ganzglasgeländerplatte 2 in drei verschiedenen Positionen (a), (b) und (c) mit jeweils unterschiedlichen Vertikalneigungen, die anhand der jeweils an der unteren Stirnseite der Geländerplatten 2 ansetzenden Mittelebene M und der unterschiedlichen Position der Geländerplatte zu den an der oberen Plattenaufnahmeöffnung angebrachten Dichtungsstreifen 3 nachvollzogen werden können.

Das Halteprofil 1, das bevorzugt ein stranggepresstes Aluminium-Hohlkammerprofil ist, weist eine U-förmige, oberseitig offene Plattenaufnahme auf, in die die Geländerplatte 2 mit ihrem unteren Rand eingesetzt ist.

Auf der in Figur 1 rechten Seite der U-förmigen Plattenaufnahme ist ein Einlegeteil 4 eingesetzt, das im Detail in Figur 2a und Figur 2b dargestellt ist. Dieses Einlegeteil 4 ist L-förmig ausgebildet und weist einen unteren Horizontalschenkel 5 und einen seitlichen Vertikalschenkel 6 auf. Der untere Horizontalschenkel 5 liegt bei bestimmungsgemäßer Positionierung im Halteprofil auf dem Grund der Plattenaufnahme auf und weist bevorzugt eine leichte nach oben gerichtete Wölbung auf, die das hohe Gewicht der Geländerplatten leicht abzufedern vermag und einen unmittelbaren Kontakt der Glasplatte mit dem Halteprofil unterbindet. Dies hat neben der Vermeidung eines unmittelbaren Kontakts zwischen Glas und Metall außerdem den Vorteil, dass die typischerweise mehrlagig laminierten Sicherheitsglasscheiben kein Wasser ziehen können und die Gefahr einer Delaminierung weitgehend minimiert ist, was insbesondere bei im Außenbereich eingesetzten Geländern wünschenswert ist. Der Vertikalschenkel 6 liegt mit seiner der Plattenaufnahme abgewandten Seite am Halteprofil 1 an.

Die Plattenaufnahme hat - ausgehend vom Grund des U-förmigen Plattenaufnahmekanals - eine Höhe H. Etwa auf der Höhe h (es gilt h < ½ H, bevorzugt liegt h zwischen ¼ H und ½ H) befindet sich am Einlegeteil eine seitlich in die Plattenaufnahme ragende Erhebung 7 oder Auswölbung, die bei bestimmungsgemäßer Montage der Geländerplatte im Halteprofil an der Oberfläche der Geländerplatte anliegt und mit der Kontaktstelle einen Drehpol P ausbildet, um den die Geländerplatte zur Einstellung Ihrer Vertikalneigung verschwenkt werden kann. Die dem Drehpol P zugewandte Seite der Geländerplatte wird als Drehpolseite bezeichnet. Wie aus Figur 2a ersichtlich erstreckt sich die den Drehpol P ausbildende Auswölbung oder Erhebung 7 in horizontalre Richtung über die gesamte Länge des Einlegeteils 7, so das sich ein Linienkontakt zwischen Geländerplatte und Einlegeteil ergibt.

In den Klemmspalt auf der der dem Drehpol P abgewandten Seite der Geländerplatte 2 (Klemmseite) werden zur Fixierung der Geländerplatte und zur Einstellung deren Vertikalneigung ein erstes, unteres Klemmteil 8' und ein zweites, oberes Klemmteil 8" eingeschoben oder eingeschlagen.

Wie aus den verschiedenen in Figur 1 dargestellten Positionen (a), (b) und (c) ersichtlich ist, lässt sich die Vertikalneigung der Geländerplatte durch unterschiedliche vertikale Positionierung der Klemmteile 8', 8" bewerkstelligen. Während die Geländerplatte in Position (a) durch ein sehr niedrig sitzendes unteres Klemmteil 8" und ein recht hoch sitzendes oberes Klemmteil 8" relativ zur Mittelebene M noch leicht nach links geneigt ist, kippt die Geländerplatte - wie aus Positionen (b) und (c) erkennbar ist - bei weiter oben angeordnetem unteren Klemmteil 8" und einem weiter unten angeordneten Klemmteil 8' zunehmend nach rechts.

Durch die sich nach unten leicht verjüngende Plattenaufnahme und die keilförmigen Klemmteile 8', 8" lassen sich sehr hohe Klemmkräfte und eine sehr stabile Halterung der Geländerplatte im Halteprofil realisieren.

Figur 3a und Figur 3b zeigen das erste, untere Klemmteil 8' und Figur 4a und Figur 4b zeigen das zweite, obere Klemmteil 8" in verschiedenen Ansichten. Insbesondere am oberen Klemmteil 8", bei Bedarf aber auch am unteren Klemmteil 8', können randseitig Einkerbungen 9 vorgesehen sein, die bei bestimmungsgemäßem Einbau nach unten weisen und von einem geeigneten Werkzeug hintergriffen werden können, so dass sich die Position des Klemmteils im Klemmspalt bei Bedarf leichter korrigieren oder es sich leichter aus dem Klemmspalt entfernen lässt.

Zur Installation eines längeren Geländers werden bevorzugt mehrere Einlegeteile 4 und Klemmteile 8', 8" entlang einer Geländerplatte vorgesehen, es kann aber auch ein längeres Einlegeteil 4 vorgesehen sein, dass sich über die gesamte Länge einer Geländerplatte erstrecken kann. Für unterschiedliche Geländerplattendicken bzw. für verschiedene Breiten der Plattenaufnahme können Klemm- und Einlegeteile mit verschiedenen Dicken angeboten werden, die an die Breite des jeweiligen Klemmspalts angepasst sind.

Figur 5 zeigt eine leicht abgewandelte Ausführungsform des in Figur 2a und Figur 2b gezeigten Einlegeteils, bei dem der Drehpol von einem an dem Einlegeteil vorgesehenen Weichkunststoffteil in Form eine Gummischnur 10 gebildet ist, die in eine am Einlegeteil vorgesehen Aufnahme in Form einer Nut eingesetzt ist. Diese Ausgestaltung hat sich insbesondere für Anwendungsfälle als besonders geeignet erwiesen, bei denen die Geländerplatte mit häufigen Wechsellasten beaufschlagt wird, die quer zur Geländerverlaufsrichtung ausgerichtet sind. Der hohe zwischen Geländerplatte und dem Weichkunststoffteil wirkende effektive Reibungskoeffizient sowie die wenn auch nur geringfügige Komprimierbarkeit und Dämpfungseigenschaften des Weichkunststoffteils verhindern ein mögliches Losrütteln der in der Plattenaufnahme verspannten Geländerplatte auch in Fällen besonders ungünstig wirkender Wechsellasten.

### Bezugszeichenliste

- 1: Halteprofil
- 2: Geländerplatte
- 3: Dichtungsstreifen
- 4: Einlegeteil
- 5: Horizontalschenkel
- 6: Vertikalschenkel
- 7: Erhebung
- 8': erstes, unteres Klemmteil
- 8": zweites, oberes Klemmteil
- 9: Einkerbungen
- 10: Weichkunststoffteil
- 11: Nut

- P: Drehpol
- M: Mittelebene

## Patentansprüche

1. System zur Halterung von Geländerplatten (2) an einem Bauwerksteil, wobei eine von einem Halteprofil (1) gebildete oder in einen Baukörper eingelassene oder eingearbeitete Plattenaufnahme, von der eine Geländerplatte (2) aufgenommen und innerhalb der sie fest verspannt werden kann, sowie ein Drehpol (P) auf Seiten einer Flachseite der Geländerplatte (2) vorgesehen ist, um den die Geländerplatte (2) zum Zwecke ihrer Vertikalausrichtung bei ihrer Fixierung in der Plattenaufnahme verschwenkt werden kann, und wobei ein oder mehrere Klemmteile (8', 8") vorgesehen sind, um die Geländerplatte zu verspannen, **dadurch gekennzeichnet, dass** die Klemmteile (8', 8") auf der dem Drehpol (P) abgewandten Geländerplattenseite, auch Klemmseite genannt, in die Plattenaufnahme einzutreiben oder einzuschieben sind, um die Geländerplatte (2) zu verspannen, wobei die Vertikalneigung der Geländerplatte (2) durch Variieren der vertikalen Klemmteilposition einstellbar ist.

2. System nach Anspruch 1, **dadurch gekennzeichnet, dass** der Drehpol seitlich in die Plattenaufnahme hineinragt, so dass die dem Drehpol (P) nach dem Einsetzen der Geländerplatte (2) in die Plattenaufnahme zugewandte Flachseite der Geländerplatte (2), auch Drehpolseite genannt, mit dem Drehpol (P) mittelbar oder unmittelbar in Anlage kommt.

3. System nach Anspruch 1, **dadurch gekennzeichnet, dass** der Drehpol an einer Flachseite der Geländerplatte (2) ausgebildet ist, so dass der Drehpol nach Einsetzen der Geländerplatte (2) in die Plattenaufnahme mit einem Halteprofil (1) oder einem Baukörper, das oder der die Plattenaufnahme bildet, mittelbar oder unmittelbar in Anlage kommt.

4. System nach einem der vorhergehenden Ansprüche, **dadurch gekennzeichnet, dass** der Drehpol (P) von einer seitlich in die Plattenaufnahme ragenden wulstförmigen Erhebung (7) gebildet ist.

5. System nach Anspruch 3 oder nach Anspruch 4 in Verbindung mit Anspruch 3, **dadurch gekennzeichnet, dass** der Drehpol (P) an einer Drehpolplatte oder einem Drehpolaufsatz angeordnet ist.

6. System nach einem der Ansprüche 1, 2 oder 4, **dadurch gekennzeichnet, dass** der Drehpol (P) an einer die Plattenaufnahme bildenden seitlichen Wandung des Halteprofilquerschnitts vorgesehen ist.

7. System nach einem der Ansprüche 1, 2, 4 oder 5, **dadurch gekennzeichnet, dass** der Drehpol (P) an einem in die Plattenaufnahme des Halteprofils einzusetzenden Einlegteil (4) vorgesehen ist.

8. System nach einem der vorhergehenden Ansprüche, **dadurch gekennzeichnet, dass** der Drehpol (P) in der unteren Hälfte der Plattenaufnahme vorgesehen ist.

9. System nach einem der vorhergehenden Ansprüche, **dadurch gekennzeichnet, dass** die Klemmteile (8', 8") keilförmig ausgestaltet sind.

10. System zur Halterung von Geländerplatten nach einem der Ansprüche 1, 2, 4, 7, 8 oder 9 mit einem Einlegeteil (7), **dadurch gekennzeichnet, dass** an der nach bestimmungsgemäßem Einbau zu einer Geländerplattenseite hin weisenden Seite des Einlegeteils (7) ein erhabener Drehpol (P) vorgesehen ist, der nach Einsetzen des Einlegeteils (7) seitlich in die Plattenaufnahme hervorsteht, so dass die dem Drehpol (P) zugewandte Geländerplattenseite, also die Drehpolseite, nach Einsetzen der Geländerplatte (2) in die Plattenaufnahme mit dem Drehpol (P) mittelbar oder unmittelbar in Anlage kommt.

11. System nach dem vorhergehenden Anspruch, **dadurch gekennzeichnet, dass** die den Drehpol (P) bildende erhabene Kontaktstelle von einem oder mehreren Weichkunststoffteil(en) (10) gebildet ist, das bzw. die an dem den Drehpol (P) bildenden Einlegeteil (7) aufgesetzt ist bzw. sind.

12. System nach dem vorhergehenden Anspruch, **dadurch gekennzeichnet, dass** an dem Einlegeteil (7) eine an das Weichkunststoffteil angepasste Aufnahme (11) ausgebildet ist, in die das oder die Weichkunststoffteil(e) (10) eingelegt und fixiert ist bzw. sind.

13. Verfahren zum Einstellen der Vertikalneigung einer in eine Plattenaufnahme eingesetzten Geländerplatte (2), wobei ein Drehpol (P) auf Seiten einer Flachseite der Geländerplatte vorgesehen ist, um den die Geländerplatte zum Zwecke ihrer Vertikalausrichtung bei ihrer Fixierung im Halteprofil oder in einer in einen Baukörper eingelassenen oder eingearbeiteten Aufnahmenut verschwenkt werden kann, **gekennzeichnet durch** die Verfahrensschritte:
▪ Einsetzen der die Geländerplatte (2) in die Plattenaufnahme,
▪ Einschieben oder Eintreiben eines oder mehrerer Klemmteile (8', 8") in die Plattenaufnahme zwischen der dem Drehpol (P) abgewandten Geländerplattenseite, auch Klemmseite genannt, und der der Klemmseite zugewandten Wandung des Halteprofils (1) oder der Aufnahmenut zum Verspannen der Geländerplatte (2) im Halteprofil oder der Aufnahmenut,
▪ Variieren der vertikalen Klemmteilposition zur Einstellung der Vertikalneigung der Geländerplatte (2).

14. Verfahren nach dem vorhergehenden Anspruch, **gekennzeichnet durch** den weiteren Verfahrensschritt, dass vor dem Einsetzen der Geländerplatte (2) in die Plattenaufnahme ein Einlegeteil (7) in das Halteprofil (1) eingelegt wird, an dem der Drehpol (P) ausgebildet ist.

## Claims

1. System for holding railing panels (2) on a building part, providing a panel take-up which is formed by a holding profile (1) or is recessed or incorporated in a building part body and which receives the railing panel (2) and within which the railing panel (2) can be firmly clamped, and providing a rotary pole (P) to the side of a flat side of the railing panel (2), around which the railing panel (2) can be pivoted for the purpose of the adjustment of its vertical tilt during fixing of the same in the panel holder, and wherein one or more clamping parts (8', 8") are provided for clamping the railing panel, **characterised in that** the clamping parts (8', 8"), are to be driven or pushed into the panel take-up on the railing panel side facing away from the rotary pole (P), also called clamping side, for clamping the railing panel (2), wherein the vertical tilt of the railing panel (2) is adjustable by varying the vertical clamping part position.

2. System according to claim 1, **characterised in that** the rotary pole (P) projects into the panel take-up laterally, so that the flat side of the railing panel (2) facing the rotary pole (P) after inserting the railing panel (2) into the panel take-up, also called rotary pole side, comes into direct or indirect abutment against the rotary pole (P).

3. System according to claim 1, **characterised in that** the rotary pole is provided on a flat side of the railing panel (2), so that the rotary pole (P), after insertion the railing panel (2) into the panel take-up, comes into direct or indirect abutment against a holding profile (1) or against a building part body forming the panel take-up .

4. System according to one of the preceding claims, **characterised in that** the rotary pole (P) is formed by a bulge-shaped elevation (7) projecting laterally into the panel take-up .

5. System according to claim 3 or according to claim 4 in combination with claim 3, **characterised in that** the rotary pole (P) is arranged on a rotary pole plate or a rotary pole attachment.

6. System according to one of the claims 1, 2 or 4, **characterised in that** the rotary pole (P) is provided on a side wall of the holding profile cross-section forming the panel take-up.

7. System according to one of the claims 1,2, 4 or 5, **characterised in that the** rotary pole (P) is provided on an insert part (4) to be inserted into the panel take-up of the holding profile.

8. System according to one of the preceding claims, **characterised in that** the rotary pole (P) is provided in the lower half of the panel take-up.

9. System according to one of the preceding claims, **characterised in that** the clamping parts (8', 8") are of a wedge-shaped design.

10. System for holding railing panels according to one of the claims 1, 2, 4, 7, 8 or 9 with an insert part (7), **characterised in that** an elevated rotary pole (P) is provided on the side of the insert part (7) facing a railing panel side following correct installation, which laterally projects into the panel take-up after inserting the insert part (7), so that the railing panel side facing the rotary pole (P), namley the rotary pole side, comes into direct or indirect abutment against the rotary pole (P) after inserting the railing panel (2) into the panel take-up.

11. System according to the preceding claim, **characterised in that** the elevated contact forming the rotary pole (P) is formed by one or more soft plastic part(s) (10), which is or are positioned onto the insert part (7) forming the rotary pole (P).

12. System according to the preceding claim, **characterised in that** a holder (11) adapted to the soft plastic part is formed on the insert part (7), into which the soft plastic part(s) (10) is or are inserted and fixed.

13. Method for setting the vertical tilt of a railing panel (2) inserted into a panel take-up, wherein a rotary pole (P) is provided to the side of a flat side of the railing panel, around which the railing panel can be pivoted for the purpose of the adjustment of its vertical tilt during its fixation in the holding profile or in a receiving groove recessed or incorporated into a building part body, **characterised by** the method steps:
▪ inserting the railing panel (2) into the panel take-up,
▪ pushing or driving one or more clamping parts (8', 8") into the panel take-up between the railing panel side facing away from the rotary pole (P), also called clamping side, and the wall of the holding profile (1) or the receiving groove facing the clamping side for clamping the railing panel (2) in the holding profile or the receiving groove,
▪ varying the vertical clamping part position for setting the vertical tilt of the railing panel (2).

14. Method according to the preceding claim, **characterised by** the further method step that an insert part (7) is inserted into the holding profile (1) prior to inserting the railing panel (2) into the panel take-up, on which the rotary pole (P) is formed.

## Revendications

1. Système pour le maintien de plaques de balustrade (2) sur un élément de construction, un support de plaque formé d'un profil de maintien (1) ou encastré ou intégré dans un corps de construction duquel une plaque de balustrade (2) pouvant être supportée et tendue fermement au sein de lui, ainsi qu'un centre de rotation (P) étant prévu sur le côté d'une face plane de la plaque de balustrade (2) afin de pouvoir pivoter la plaque de balustrade (2) autour de lui dans le support de plaque dans le but de l'orienter verticalement et de la fixer, et une ou plusieurs pièces de serrage (8', 8") étant prévues afin de serrer la plaque de balustrade, **caractérisé en ce que** les pièces de serrage (8', 8") sur le côté des plaques de balustrade opposé au centre de rotation (P), appelé côté serrage également, doivent être rentrées ou coulissées dans le support de plaque afin de serrer la plaque de balustrade (2), l'inclinaison verticale de la plaque de balustrade (2) étant réglable grâce à la variation de la position verticale des pièces de serrage.

2. Système selon la revendication 1, **caractérisé en ce que** le centre de rotation pénètre latéralement dans le support de plaque de telle sorte que la face plane de la plaque de balustrade (2), appelée côté de centre de rotation également, opposée au centre de rotation (P) après insertion de la plaque de balustrade (2) dans le support de plaque vienne en appui indirectement ou directement contre le centre de rotation (P).

3. Système selon la revendication 1, **caractérisé en ce que** le centre de rotation est formé sur une face plane de la plaque de balustrade (2) de telle sorte qu'après l'insertion de la plaque de balustrade (2) dans le support de plaque avec un profil de maintien (1) ou un corps de construction, l'un ou l'autre formant le support de plaque, le centre de rotation vienne en appui indirectement ou directement.

4. Système selon l'une des revendications précédentes, **caractérisé en ce que** le centre de rotation (P) est formé d'une surélévation (7) en forme de bourrelet s'élevant latéralement dans le support de plaque.

5. Système selon la revendication 3 ou la revendication 4 en relation avec la revendication 3, **caractérisé en ce que** le centre de rotation (P) est disposé sur une plaque de centre de rotation ou une garniture de centre de rotation.

6. Système selon l'une des revendications 1, 2 ou 4, **caractérisé en ce que** le centre de rotation (P) est prévu sur une paroi latérale de la coupe transversale du profil de maintien formant le support de plaque.

7. Système selon l'une des revendications 1, 2, 4 ou 5, **caractérisé en ce que** le centre de rotation (P) est prévu sur une pièce d'insert (4) à insérer dans le support de plaque du profil de maintien.

8. Système selon l'une des revendications précédentes, **caractérisé en ce que** le centre de rotation (P) est prévu dans la moitié inférieure du support de plaque.

9. Système selon l'une des revendications précédentes, **caractérisé en ce que** les pièces de serrage (8', 8") sont organisées cunéiformes.

10. Système pour le maintien de plaques de balustrade selon l'une des revendications 1, 2, 4, 7, 8 ou 9 avec une pièce d'insert (7), **caractérisé en ce qu'un** centre de rotation (P) en relief est prévu sur le côté de la pièce d'insert (7) dirigé vers un côté de plaque de balustrade selon un montage conforme, ledit centre de rotation faisant saillie après insertion de la pièce d'insert (7) latéralement dans le support de plaque de telle sorte que le côté de plaque de balustrade, à savoir le côté de centre de rotation, opposé au centre de rotation (P) vienne en appui indirectement ou directement contre le centre de rotation (P) après insertion de la plaque de balustrade (2) dans le support de plaque.

11. Système selon l'une des revendications précédentes, **caractérisé en ce que** le point de contact en relief formant le centre de rotation (P) est formé d'une ou de plusieurs pièce(s) en plastique mou (10) qui est ou sont posées sur la pièce d'insert (7) formant le centre de rotation (P).

12. Système selon l'une des revendications précédentes, **caractérisé en ce qu'un** support (11) adapté à la pièce en plastique mou est formé sur la pièce d'insert (7) dans lequel la ou les pièce(s) en plastique mou (10) sont fixées.

13. Procédé destiné au réglage de l'inclinaison verticale d'une plaque de balustrade (2) insérée dans un support de plaque, un centre de rotation (P) étant prévu sur le côté d'une face plane de la plaque de balustrade afin de pouvoir pivoter la plaque de balustrade autour de lui dans le profil de maintien dans le but de l'orienter verticalement et de la fixer ou dans une rainure de support encastrée ou intégrée dans un corps de construction, **caractérisé par** les étapes de procédé suivantes :
▪ Insertion de la plaque de balustrade (2) dans le support de plaque,
▪ Coulissement ou introduction d'une ou de plusieurs pièces de serrage (8', 8") dans le support de plaque entre le côté de plaque de balustrade, appelé côté de serrage également, opposé au centre de rotation (P)
et la paroi du profil de maintien (1) opposée au côté de serrage ou de la rainure de support pour serrer la plaque de balustrade (2) dans le profil de maintien ou de la rainure de support,
▪ Variation de la position verticale des pièces de serrage à des fins de réglage de l'inclinaison verticale de la plaque de balustrade (2).

14. Procédé selon la revendication précédente, **caractérisé par** l'autre étape de procédé consistant en ce qu'une pièce d'insert (7) est insérée dans le profil de maintien (1), sur lequel le centre de rotation (P) est formé, avant l'insertion de la plaque de balustrade (2) dans le support de plaque.
